# EUROPÄISCHE PATENTSCHRIFT

(11) **EP 0 451 151 B1**
(45) Veröffentlichungstag und Bekanntmachung des Hinweises auf die Patenterteilung: **16.09.1992**
(21) Anmeldenummer: 89910820.3
(22) Anmeldetag: 30.09.1989
(51) Int. Cl.: F02M 41/12, F02D 1/04

(54) **VERTEILERKRAFTSTOFFEINSPRITZPUMPE FÜR BRENNKRAFTMASCHINEN**
DISTRIBUTOR FUEL-INJECTION PUMP FOR INTERNAL COMBUSTION ENGINES
POMPE A INJECTION DE CARBURANT A DISTRIBUTEUR POUR MOTEURS A COMBUSTION INTERNE

(30) Priorität: 31.12.1988 DE 3844452
(43) Veröffentlichungstag der Anmeldung: 16.10.1991
(73) Patentinhaber: ROBERT BOSCH GMBH, 70442 Stuttgart (DE)
(72) Erfinder: KRIEGER, Klaus, D-7151 Affalterbach (DE); KONRATH, Karl, D-7149 Freiberg (DE); ALVAREZ-AVILA, Carlos, D-7149 Freiberg (DE)
(86) Internationale Anmeldenummer: DE8900614
(87) Internationale Veröffentlichungsnummer: WO9007643

(56) Entgegenhaltungen:
- DE-A- 2 644 994
- GB-A- 2 042 072
- GB-A- 2 195 472
- PATENT ABSTRACTS OF JAPAN vol. 6, no. 253 (M-178)() 11 Dezember 1982, & JP-A-57 148032

## Beschreibung

### Stand der Technik

Die Erfindung geht aus von einer Kraftstoffeinspritzpumpe für Brennkraftmaschinen nach der Gattung des Hauptanspruchs. Mit dem zunehmendem Einsatz des Dieselmotors insbesondere in Fahrzeugen ist auch die Anforderung an die Leistungsfähigkeit einer Einspritzausrüstung entsprechend gestiegen. Es sollen nicht nur die Abgaswerte des Motors verbessert werden, sondern die Verbrennungsgeräusche sollen verringert werden und ein günstigeres Fahrverhalten wird verlangt, beispielsweise eine weitgehend gleichmäßige Leerlaufdrehzahl bei geänderten Fahrbedingungen, die dann eintreten, wenn eine Klimaanlage zugeschaltet wird oder der Motor noch kalt ist. Eine solche Leerlauflast kann beispielsweise bei kaltem Motor ohne zusätzliche Einrichtungen zum Abwürgen des Motors führen, wenn die eingespritzte Leerlaufkraftstoffmenge zu gering ist. So kann die bei Zusatzleerlauflast erforderliche Einspritzmenge zur Erhaltung einer ausreichenden Leerlaufdrehzahl bei kaltem Motor größer sein als die erforderliche Einspritzmenge bei warmem Motor und voller Belastung. Andererseits ist der Ungleichförmigkeitsgrad beim Leerlauf mit den verhältnismäßig niederen Drehzahlen hoch, so daß sich Unterschiede von auf den Leerlauf Einfluß nehmenden Motorkenngrößen verhältnismäßig stark auswirken. Hierbei wirken sich auch Toleranzen in der Kraft der Leerlauffeder oder auch Pumpenreibungen erheblich auf die Regelungsqualität des Leerlaufs aus, so daß eine Justierung der Leerlauffeder erforderlich wäre.

Bei einer bekannten Kraftstoffeinspritzpumpe der gattungsgemäßen Art (De-OS 35 00 34l) wird deshalb beim Drehzahlregler die Leerlauffeder mit ihrer den Reglerhebeln abgewandten Seite am Pumpengehäuse ortsfest aufgehängt, wobei die jeweilige Federvorspannung über einen Einstellhebel justierbar ist. Hierdurch wird vor allem erreicht, daß der Leerlauf unabhängig von den anderen Reglergrößen separat und sehr fein einstellbar ist. Die Leerlauffeder kann für ihren Federweg sehr weich ausgebildet werden, was einen kleineren Ungleichförmigkeitsgrad zur Folge hat und es kann vor allem erreicht werden, daß im Schiebebetrieb, wenn das Fahrzeug den Motor schiebt und das Gaspedal auf Nullstellung steht, stets eine geringe Menge eingespritzt wird, also die Leerlaufeinspritzmenge nicht ebenfalls auf Null geregelt wird. Dies hat vor allem den Vorteil, daß beim Wiedergasgeben kein "Loch" in der Kraftstofführung entsteht, welches sich besonders beim Dieselmotor unangenehm auswirkt, da aufgrund der hohen Verdichtung des Dieselmotors auch eine entsprechend hohe Bremswirkung beim Nichtzuführen von Kraftstoff des Motors aufs Fahrzeug entsteht. Durch diese Anordnung der Leerlauffeder ist allerdings nicht das Problem behoben, die Einspritzmenge bei kaltem Leerlauf zu erhöhen.

Bei einer anderen bekannten Kraftstoffeinspritzpumpe ähnlicher Gattung (DE-OS 28 44 9l0) wird über einen Temperaturgeber, als dessen Steuergröße die Kühlwassertemperatur der Brennkraftmaschine dient, in die Kraftstoffeinspritzpumpenregelung eingegriffen, indem die Leerlaufdrehzahl so geregelt wird, daß sie mit zunehmender Temperatur abnimmt. Hierfür wird die Vorspannung der Leerlauffeder dadurch geändert, daß ein für die Federvorspannung maßgebender Anschlag durch den Temperaturgeber geändert wird. Da bei diesem Regler die Leerlauffeder und die eigentliche Regelfeder in Reihe geschaltet sind, mit entsprechender Wegbegrenzung der Leerlauffeder, kann über den Temperaturgeber entweder die Ausgangslage eines über einen Starthebel am Spannhebel angreifenden, der Abstellung dienenden Schwenkhebels verändert werden oder der Aufhängepunkt der Regelfeder bzw. die Ausgangslage des die Regelfeder vorspannenden Verstellhebels. Während beim Abstellhebel der mögliche Hebelweg mit zunehmender Temperatur verkleinert wird, wird beim Verstellhebel dieser mit zunehmender Temperatur vergrößert. Durch letzteres wird dadurch in der Nullage die Leerlauffeder mit zunehmender Temperatur mehr entlastet. Infolge der stärkeren Entlastung stellt sich die Abregeldrehzahl im Leerlauf auf eine niedrigere Drehzahl ein bzw. bewirkt eine Verringerung der einzuspritzenden Kraftstoffmenge.

Diese letztere bekannte Regelung hat jedoch den eingangs genannten Nachteil eines hohen Proportionalitätsfaktors bei einer verhältnismäßig harten Feder (sehr kurzer Federweg) und bei im Schiebebetrieb unterbrochener Kraftstofförderung.

### Vorteile der Erfindung

Die erfindungsgemäße Kraftstoffeinspritzpumpe mit den kennzeichnenden Merkmalen des Hauptanspruchs hat demgegenüber den Vorteil, daß unter Beibehaltung der bei der gattungsgemäßen bekannten Kraftstoffeinspritzpumpe auftretenden Vorteile zusätzlich die für eine gleichmäßige Leerlaufdrehzahl erforderliche Kraftstofferhöhung bei Zuschaltung von Zusatzaggregaten oder bei kalter Brennkraftmaschine problemlos erzielbar ist. Diese Anpassung der Leerlaufmenge an die erforderlichen Betriebskenngrößen erfolgt ohne sonstige nachteilige Eingriffe in den Drehzahlregler.

Nach einer vorteilhaften Ausgestaltung der Erfindung ist der Einstellhebel der Leerlauffeder auf der einen Stirnseite einer im Pumpengehäuse gelagerten Verdrehwelle angeordnet, an deren anderen Ende außerhalb des Pumpengehäuses ein äußerer Leerlaufhebel befestigt ist, der durch ein motorkenngrößenabhängig arbeitendes Verstellorgan schwenkbar ist. Zwar ist es grundsätzlich bekannt, derartige Verdrehwellen für innerhalb und außerhalb des Pumpengehäuses vorhandene Hebel vorzusehen (siehe obengenannten Stand der Technik), nur handelt es sich bei den bekannten Reglern um erforderliche Eingriffe zur Lasteingabe, wie beispielsweise die Änderung der Vorspannung der Regelfeder über den vom Fahrer betätigten Verstellhebel, oder zur beispielsweise ladedruckabhängigen Änderung eines Mengenanschlags der Reglerhebel, nicht jedoch zur Änderung der Vorspannung der Leerlauffeder, weil durch letzteres bei der - wie oben ausgeführt - für die Leerlaufqualität äußerst heiklen Einrichtung die einmal vorgenommene Grundjustierung nicht mehr geändert werden sollte.

Nach einer weiteren vorteilhaften Ausgestaltung der Erfindung ist der Schwenkbereich des Einstellhebels auch durch Anschläge des Leerlaufhebels bestimmbar, welche außerhalb des Pumpengehäuses justierbar sind.

Nach einer weiteren vorteilhaften Ausgestaltung der Erfindung dient als Verstellorgan ein Magnet. Durch einen Magneten wird der Verstellhebel aus der einen Anschlagslage in die andere geschwenkt, so daß stets nur zwei Vorspannungssituationen der Leerlauffeder gegeben sind. Ein Magnet kann zudem leicht gesteuert werden, indem seine Stromzufuhr in Abhängigkeit von irgendwelchen Motorkenngrößen freigegeben wird. Dies kann beispielsweise mit dem Einschalten eines Klimagerätes erfolgen oder über einen temperaturabhängig betätigten Dehnstoffschalter. Der Vorteil besteht auch darin, daß weitere erforderliche betriebskenngrößenabhängig arbeitende Schalter parallel in einem solchen Schaltkreis angeordnet sein können.

Erfindungsgemäß ist jedoch auch möglich, den Leerlaufhebel nur um einen bestimmten Weg zu verstellen, der der jeweiligen Leerlaufzusatzlast entspricht, wie beispielsweise der jeweiligen Motortemperatur. Dies kann beispielsweise durch temperaturabhängiges Begrenzen des Schwenkbereiches, also Verändern des einen Anschlags, erfolgen.

Nach einer vorteilhaften Ausgestaltung der Erfindung kann als Verstellorgan eine Druckdose dienen, die durch eine einen Betriebsdruck aufweisende Steuerluft betätigt wird, wobei beispielsweise diese Steuerluft einen Unterdruck aufweist aus dem Bremskreis des Fahrzeugs.

Nach einer weiteren vorteilhaften Ausgestaltung ist in der Zuleitung der Steuerluft ein Magnetventil angeordnet, das in Abhängigkeit von Motorkenngrößen ansteuerbar ist. Wie bei der Ansteuerung eines Magneten kommen hier die Vorteile der elektrischen Schaltung zum Tragen.

Nach einer weiteren vorteilhaften Ausgestaltung der Erfindung dient als Übertragungsmittel zwischen Magnet oder Druckdose und Leerlaufhebel ein Bowdenzug.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in zwei Varianten in der Zeichnung dargestellt und im folgenden näher beschrieben. Es zeigen Fig. l eine Verteilerkraftstoffeinspritzpumpe im Längsschnitt, Fig. 2 und 3 die erste Variante mit Leerlaufhebelbetätigung durch einen Magneten und Fig. 4 und 5 die zweite Variante mit Leerlaufhebelbetätigung über eine Druckdose.

### Beschreibung des Ausführungsbeispiels

Bei der in Fig. l im Längsschnitt dargestellten Verteilereinspritzpumpe wird ein auch als Verteiler dienender Pumpenkolben l durch eine Antriebswelle 2 und mit Hilfe eines Nockentriebes 3 in eine hin und her gehende und gleichzeitig rotierende Bewegung versetzt. Bei jedem Druckhub des Pumpenkolbens l wird dabei aus einem Pumpenarbeitsraum 4 über eine Verteilerlängsnut 5 Kraftstoff zu einem von mehreren Druckkanälen 6 gefördert, die um den Pumpenkolben l herum in gleichmäßigen Drehwinkelabständen angeordnet sind und jeweils zu einem nicht dargestellten Brennraum einer Brennkraftmaschine führen.

Der Pumpenarbeitsraum 4 wird über einen Saugkanal 7 aus einem im Pumpengehäuse 8 der Einspritzpumpe vorhandenen und mit Kraftstoff gefüllten Saugraum 9 mit Kraftstoff versorgt, indem während des Saughubs des Pumpenkolbens l der Saugkanal 7 durch im Pumpenkolben l vorgesehene Steuerlängsnuten ll aufgesteuert wird. Die Anzahl der Steuerlängsnuten ll entspricht der Anzahl der Druckkanäle 6 und damit der Anzahl der pro Umdrehung des Pumpenkolbens l ausgeführten Druckhübe. In dem Saugkanal 7 ist ein Magnetventil 12 angeordnet, das zur Beendigung der Einspritzung den Saugkanal 7 sperrt, so daß während des Saughubs des Pumpenkolbens l kein Kraftstoff aus dem Saugraum 9 in den Pumpenarbeitsraum 4 gelangen kann.

Die pro Hub in je einen der Druckkanäle 6 geförderte einzuspritzende Menge wird durch die axiale Lage eines um den Pumpenkolben l angeordneten Regelschiebers l3 bestimmt. Diese axiale Lage wird durch einen Drehzahlregler l4 und einen willkürlich betätigbaren Verstellhebel l5 bestimmt unter Auswertung der Motorkenngrößen, Drehzahl und Last.

Der Saugraum 9 wird von einer Förderpumpe l6 her mit Kraftstoff versorgt, die durch die Antriebswelle 2 angetrieben wird. Durch ein Drucksteuerventil l7 wird der Ausgangsdruck der Förderpumpe l6 und damit der Druck im Saugraum 9 so gesteuert, daß dieser Druck mit Zunehmender Drehzahl steigt.

Der Antrieb des Drehzahlreglers l4 erfolgt über ein Zahnrad l8, das mit der Antriebswelle 2 verbunden ist und einen Drehzahlgeber l9 mit Fliehgewichten 2l antreibt, welche an der einen Seite einer Reglermuffe 22 angreifen, die axial verschiebbar auf einer Achse 23 gelagert ist und an deren anderer Seite das durch eine Regelfeder 24 belastete Regelhebelsystem 25 angreift, welches den Regelschieber l3 für dessen Hublage anlenkt. Das Regelhebelsystem 25 ist auf einer Achse 26 hierfür schwenkbar gelagert. Die Vorspannung der Regelfeder 24 ist durch den Verstellhebel l5 änderbar und zwar in der Art, daß bei Verstellung des Verstellhebels l5 in Richtung zunehmender Last auch die Vorspannung der Regelfeder 24 zunimmt, so daß der Regelschieber l3 weiter nach oben geschoben wird, was aufgrund eines dadurch gegebenen späteren Aufsteuerns eines Entlastungskanals 27 des Pumpenarbeitsraums 4 während des Druckhubs des Pumpenkolbens l eine Zunahme der Einspritzmenge zur Folge hat. Die Absteuerung der noch im Pumpenarbeitsraum 4 befindlichen Kraftstoffmenge ist immer dann gegeben, wenn während des Druckhubs des Pumpenkolbens l die Mündungen des Entlastungskanals 27 aus dem Regelschieber l3 austauchen und so die weitere Kraftstofförderung des Pumpenkolbens l in den Saugraum 9 erfolgt.

Beim Regelhebelsystem 25 sind auf der Achse 26 zwei Reglerhebel gelagert, nämlich der Spannhebel 28, an dem die Regelfeder 24 sowie eine Leerlauffeder 31 angreifen und ein Starthebel 29. Zwischen den beiden Hebeln ist eine Startfeder 32 vorgesehen, die die beiden Hebel auseinanderdrückt und die bei stehendem Motor den Regelschieber l3 weitest möglich nach oben verschiebt, was einer maximalen Kraftstoffördermenge, einer sogenannten Startmehrmenge entspricht. Sobald dann die Brennkraftmaschine gestartet ist, wird durch die Fliehgewichte 2l die Reglermuffe 22 gegen den Starthebel 29 geschoben und verschwenkt diesen entgegen der Kraft der Startfeder 32 in die dargestellte Lage, in der Starthebel 29 und Spannhebel 28 aneinander liegen. Die Startfeder 32 ist damit ausgeschaltet. Vom Regelschieber l3 wird bei dem danach stattfindenden Verschieben in Abhängigkeit von Drehzahl und Last nicht mehr die vorher eingenommene Extremstellung für Startmehrmenge erreicht.

Die Leerlauffeder 3l ist bei Startdrehzahlen nicht wirksam - sie ist zu sehr entspannt und wird erst bei Erreichen der Leerlaufdrehzahl wirksam, bevor dann nach Anliegen der beiden Hebel aneinander für die eigentliche Abregelung die Regelfeder 24 wirksam wird. Durch die Regelfeder 24 wird beim Alldrehzahlregler dann die gewünschte Drehzahl geregelt, hingegen beim Leerlaufdrehzahlregler die Abregelung bewirkt, in der für solche mechanischen Drehzahlregler bekannten Art und Weise.

Die Leerlauffeder 3l ist auf der dem Starthebel 29 abgewandten Seite an einem Einstellhebel 33 aufgehängt, der über eine im Pumpengehäuse 8 gelagerte Verdrehwelle 34 durch einen außerhalb des Pumpengehäuses 8 zugänglichen und an der Verdrehwelle 34 befestigten Leerlaufhebel 35 verschwenkbar ist (der Leerlaufhebel 35 ist in Fig. l nur strichpunktiert dargestellt, da er im Raum vor dem Schnitt angeordnet ist, nämlich so wie in Fig. 2 dargestellt). Durch das Verschwenken des Einstellhebels 33 wird die Vorspannung der Leerlauffeder 31 geändert, was im Leerlaufdrehzahlbereich bei einer bestimmten Leerlaufdrehzahl zu einer Verschwenkung des Starthebels 29 und damit des Regelschiebers 13 führt, in der Art, daß bei Erhöhung der Federspannung der Regelschieber l3 nach links in eine Stellung für größere Einspritzmenge geschoben wird und umgekehrt bei abnehmender Federspannung in eine Stellung für geringere Fördermenge.

In Fig. 2 ist ein Detail der Außenansicht der Pumpe nach Fig. l dargestellt, wobei besonders der Leerlaufhebel 35 hervorgehoben ist. Der Schwenkbereich des Leerlaufhebels 35 und damit natürlich auch des Einstellhebels 33 ist durch Anschläge 36 und 37 begrenzt, die durch Stellschrauben 38 justierbar sind. Am Leerlaufhebel 35 greift in Richtung geringerer Einspritzmenge eine Schenkelfeder 40 an. Der Leerlaufhebel 35 ist in der Schwenklage für normale Leerlaufdrehzahl, also geringere Einspritzmenge, dargestellt, während gestrichelt die Stellung angedeutet ist, in der eine erhöhte Kraftstoffmenge im Leerlauf gefördert wird.

Am Leerlaufhebel 35 greift ein Bowdenzug 39 an, der zu einem Elektromagneten 4l als Verstellorgan führt und der an einer Platte 42 des Pumpengehäuses 8 befestigt ist. Sobald der Elektromagnet 4l erregt wird, erfolgt eine Verschwenkung des Leerlaufhebels 35 in die gestrichelt dargestellte Stellung, also eine Stellung für größere Einspritzmenge im Leerlauf bzw. höhere Leerlaufdrehzahl.

In Fig. 3 ist der zu dieser Variante des Ausführungsbeispiels gehörende elektrische Schaltplan 43 für den Elektromagneten 4l gezeigt, in dem zwei Elektroschalter 44 und 45 parallel in der Stromleitung 46 des Elektromagneten 4l angeordnet sind. Der Schalter 44 wird durch einen Magneten 47 betätigt, welcher durch Zusatzaggregate wie beispielsweise eine Klimaanlage geschaltet wird. Der Schalter 45 hingegen wird durch ein temperaturabhängig arbeitendes Stellglied 48 betätigt, welches durch die Kühlwassertemperatur des Motors gesteuert ist. Auf diese Weise wird der Elektroschalter 44 durch den Magneten 47 dann geschlossen, wenn ein Zusatzaggregat in Betrieb genommen wird, woraufhin dann der Elektromagnet 4l erregt wird und den Leerlaufhebel 35 an den Anschlag 37 schwenkt, mit der Folge, daß die Leerlaufeinspritzmenge additiv erhöht wird. Der Schalter 45 hingegen ist bei kalter Brennkraftmaschine geschlossen und öffnet über das Stellglied 48, sobald die Brennkraftmaschine erwärmt ist. Solange jedoch der Schalter 45 geschlossen ist, also bei kalter Brennkraftmaschine, ist der Elektromagnet 4l erregt und es wird über den Leerlaufhebel 35 und die entsprechende Erhöhung der Vorspannung der Leerlauffeder 3l ein Anheben der Einspritzmenge im Leerlaufbereich erzielt.

Bei der in Fig. 4 dargestellten Variante des Ausführungsbeispiels wird der Leerlaufhebel 35 vom Anschlag 36 zum Anschlag 37 durch den Bowdenzug 39 geschwenkt, wenn dieser bei Erreichen eines entsprechenden Unterdrucks durch eine Druckdose 49 betätigt wird. Diese Druckdose weist eine Steuermembran 50 und eine Rückstellfeder 5l auf, sowie einen Anschlußstutzen 52, von dem aus eine Zuleitung 53 zu einem Unterdruckbereich der Brennkraftmaschine beispielsweise im Brembsbereich führt. Sobald ein ausreichender Unterdruck über die Zuleitung 53 in der Druckdose 49 eingestellt ist, wird die Membran 50 entgegen der Rückstellfeder 5l nach links verschoben, wobei sie über den Bowdenzug 39 den Leerlaufhebel 35 in die gestrichelte Stellung für größere Einspritzmenge verschwenkt.

In Fig. 5 ist ein Schaltplan für diese Variante dargestellt, bei der in der Zuleitung 53 ein Magnetventil 54 angeordnet ist, welches über einen elektrischen Schaltkreis 43 ansteuerbar ist. Dieser elektrische Schaltkreis arbeitet in gleicher Weise wie der in Fig. 3 dargestellte Schaltkreis, wobei statt dem dort angesteuerten Elektromagneten 4l hier der Stellmagnet 55 des Magnetventils 54 elektrisch angesteuert wird.

## Patentansprüche

1. Verteilerkraftstoffeinspritzpumpe für Brennkraftmaschinen mit einem durch einen Nockentrieb in eine hin und her gehende und gleichzeitig rotierende Bewegung angetriebenen Pumpenkolben
_ mit einem auf dem Pumpenkolben zur Steuerung der Einspritzmenge axial verschiebbar angeordneten ringförmigen Steuerschieber
_ und mit einem zur last- und drehzahlabhängigen Verschiebung des Steuerschiebers vorhandenen Regelhebelsystem, das einen um eine Achse schwenkbaren und durch ein mittels einen Verstellhebels in der Vorspannung änderbaren Abregelfeder belasteten Spannhebel aufweist und eine um die gleiche Achse schwenkbaren mit dem Spannhebel eine Startfeder einschließenden und mit dem Spannhebel oberhalb der Leerlaufdrehzahl einen Hebelverbund bildenden Starthebel aufweist, der durch ein Mitnahmeglied mit dem Steuerschieber gekoppelt ist und an dem eine Leerlauffeder angreift, welche andererseits an einem Einstellhebel angreift, der an einem zur Änderung der Federvorspannung der Leerlauffeder einstellbaren ersten Anschlag anliegt, dadurch gekennzeichnet, daß der Einstellhebel (33) in Abhängigkeit von Betriebskenngrößen (47, 48) schwenkbar ist und daß die nach Motorkenngrößen abhängiger Schwenkung eingenommene Schwenkendlage durch einen zweiten ebenfalls einstellbaren (38) Anschlag (37) begrenzt ist.

2. Verteilerkraftstoffeinspritzpumpe nach Anspruch 1, dadurch gekennzeichnet, daß der Einstellhebel (33) auf der einen Stirnseite einer im Pumpengehäuse (8) gelagerten Verdrehwelle (34) angeordnet ist, an deren anderer Seite außerhalb des Pumpengehäuses (8) ein äußerer Leerlaufhebel (35) angreift, der durch ein betriebskenngrößenabhängig arbeitendes Verstellorgan (41, 49) verschwenkbar ist.

3. Verteilerkraftstoffeinspritzpumpe nach Anspruch 2, dadurch gekennzeichnet, daß der Schwenkbereich des Einstellhebels (33) durch Anschläge (36, 37, 38) des Leerlaufhebels (35) bestimmt ist, welche außerhalb des Pumpengehäuses (8) justierbar sind.

4. Verteilerkraftstoffeinspritzpumpe nach Anspruch 2 oder 3, dadurch gekennzeichnet, daß als Verstellübertragungsglied zwischen Verstellorgan (4l, 49) und Leerlaufhebel (35) ein Bowdenzug (39) dient und daß am Leerlaufhebel (35) in Richtung geringerer Einspritzmenge eine Schenkelfeder (40) angreift.

5. Verteilerkraftstoffeinspritzpumpe nach Anspruch 2-4, dadurch gekennzeichnet, daß als Verstellorgan ein Elektromagnet (4l) dient.

6. Verteilerkraftstoffeinspritzpumpe nach Anspruch 2-4, dadurch gekennzeichnet, daß als Verstellorgan eine Druckdose (49), die durch unter einem bestimmten Betriebsdruck stehende Steuerluft betätigbar ist.

7. Verteilerkraftstoffeinspritzpumpe nach Anspruch 6, dadurch gekennzeichnet, daß als Betriebsdruck ein Unterdruck vorhanden ist.

8. Verteilerkraftstoffeinspritzpumpe nach Anspruch 6 oder 7, dadurch gekennzeichnet, daß in der Zuleitung (53) der Steuerluft ein Magnetventil (54) angeordnet ist.

9. Verteilerkraftstoffeinspritzpumpe nach einem der Ansprüche 5 oder 8, dadurch gekennzeichnet, daß zur Steuerung des Erregerstroms für Magnet (4l) oder Magnetventil (54) des Verstellorgans (4l, 49) ein Stromkreis dient, in dem mindestens zwei parallel angeordnete und durch Betriebskenngrößen (47, 48) betätigte Schalter (44, 45) vorhanden sind.

10. Verteilerkraftstoffeinspritzpumpe nach Anspruch 9, dadurch gekennzeichnet, daß einer der Schalter (45) in Abhängigkeit der Kühlwassertemperatur des Motors bei kaltem Motor geschlossen und bei warmem Motor geöffnet ist.

11. Verteilerkraftstoffeinspritzpumpe nach Anspruch 9, dadurch gekennzeichnet, daß ein Schalter (44) bei Inbetriebnahme eines Zusatzaggregates (Klimaanlage) schließbar ist.

## Claims

1. Distributor-type fuel injection pump for internal combustion engines comprising a pump piston driven in a reciprocating and at the same time rotating motion by means of a cam drive
_ with an annular control slide valve arranged axially displaceably on the pump piston for controlling the injected quantity
_ and with a regulating lever system which exists for the load- and speed-dependent displacement of the control slide valve and which exhibits a tension lever which can be rotated around an axis and is loaded by a cut-off spring, the pretension of which can be changed by means of an adjusting lever, and a starting lever which is rotatable around the same axis and encloses a starting spring with the tension lever and forms a lever combination with the tension lever above the idling speed, which starting lever is coupled to the control slide valve by means of a carrier element and which is engaged by an idling spring which, on the other hand, engages an adjusting lever which rests against the stop which can be adjusted for changing the spring pretension, characterized in that the adjusting lever (33) can be rotated in dependence on operating characteristics (47, 48) and in that the final position of rotation assumed after rotation depending on engine characteristics can be limited by a second stop (37) which is also adjustable (38).

2. Distributor-type fuel injection pump according to Claim 1, characterized in that the adjusting lever (33) is arranged at one front end of a torque shaft (34) which is supported in the pump housing (8) and the other end of which is engaged outside the pump housing (8) by an external idling lever (35) which can be rotated by an actuating element (41, 49) which operates in dependence on operating characteristics.

3. Distributor-type fuel injection pump according to Claim 2, characterized in that the range of rotation of the adjusting lever (33) can be determined by stops (36, 37, 38) of the idling lever (35) which can be adjusted outside the pump housing (8).

4. Distributor-type fuel injection pump according to Claim 2 or 3, characterized in that a Bowden cable (39) is used as adjustment transmission element between adjusting element (41, 49) and idling lever (35) and in that a leg spring (40) engages the idling lever (35) in the direction of a smaller injected quantity.

5. Distributor-type fuel injection pump according to Claim 2-4, characterized in that an electromagnet (41) is used as adjusting element.

6. Distributor-type fuel injection pump according to Claim 2-4, characterized in that a barometric cell (49), which can be operated by control air which is at a particular operating pressure, is used as adjusting element.

7. Distributor-type fuel injection pump according to Claim 6, characterized in that a negative pressure exists as operating pressure.

8. Distributor-type fuel injection pump according to Claim 6 or 7, characterized in that a solenoid valve (54) is arranged in the feed line (53) of the control air.

9. Distributor-type fuel injection pump according to one of Claims 5-8, characterized in that a circuit, in which at least two switches (44, 45) arranged in parallel and operated by operating characteristics (47, 48) are present, is used for controlling the exciter current for solenoid (41) or solenoid valve (54) of the adjusting element (41, 49).

10. Distributor-type fuel injection pump according to Claim 9, characterized in that one of the switches (45) is closed when the engine is cold and is opened when the engine is hot, in dependence on the cooling-water temperature of the engine.

11. Distributor-type fuel injection pump according to Claim 9, characterized in that a switch (44) can be closed when an additional unit (air-conditioning system) is taken into operation.

## Revendications

1°) Pompe à injection de carburant à distributeur pour moteurs à combustion interne avec un piston de pompe entraîné par un entraînement à came dans un mouvement de va et vient et en même temps dans un mouvement de rotation,
_ avec un tiroir de commande de forme annulaire disposé sur le piston de pompe, pour commander la quantité de carburant injectée, de façon à pouvoir se déplacer axialement,
_ et avec un système de levier de réglage disponible pour déplacer en fonction de la charge et de la vitesse de rotation le tiroir de commande, système qui présente un levier de tension pouvant pivoter sur un axe et comprimé par un ressort de réglage dont la précontrainte modifiable au moyen d'un levier de réglage et qui présente un levier de démarrage enfermant un ressort de démarrage pouvant pivoter sur le même axe avec le levier de tension et formant avec le levier de tension une liaison à levier quand la vitesse de rotation est au-dessus du ralenti, levier de tension qui est couplé sur le tiroir de commande par un organe d'entraînement et sur lequel vient en prise un ressort de ralenti qui par ailleurs vient en prise avec un levier de réglage, qui repose sur une première butée pouvant être établie pour modifier la tension du ressort de ralenti, pompe à injection de carburant à distributeur caractérisée en ce que le levier de réglage (33) peut pivoter en fonction de grandeurs caractéristiques (47, 48) de fonctionnement et en ce que la position terminale du pivotement prise en fonction des grandeurs caractéristiques du moteur est limitée par une deuxième butée (37) également réglable (38).

2°) Pompe à injection de carburant à distributeur selon la revendication 1, caractérisée en ce que le levier de réglage (33) est disposé sur l'une des faces frontales d'un arbre de torsion (34) monté dans le carter (8) de la pompe, sur l'autre côté duquel vient en prise en dehors du carter (8) de la pompe un levier extérieur de ralenti (35), que l'on peut faire pivoter par un organe de réglage (41, 49) travaillant en fonction des grandeurs caractéristiques de fonctionnement.

3°) Pompe à injection de carburant à distributeur selon la revendication 2, caractérisée en ce que la zone de pivotement du levier de réglage (33) est déterminée par des butées (36, 37, 38) du levier de ralenti (35), qui peuvent être ajustées en dehors du carter (8) de la pompe.

4°) Pompe à injection de carburant à distributeur selon la revendication 2, caractérisée en ce qu'un câble Bowden (39) sert d'organe de transmission pour le réglage entre l'organe de réglage (41, 49) et le levier de ralenti (35) et en ce qu'un ressort à branche (40) vient en prise sur le levier de ralenti (35) dans le sens d'une quantité de carburant injectée plus petite.

5°) Pompe à injection de carburant à distributeur selon les revendications 2 à 4, caractérisée en ce qu'un électro-aimant (41) sert d'organe de réglage.

6°) Pompe à injection de carburant à distributeur selon les revendications 2 à 4, caractérisée en ce qu'une capsule métallique (49) sert d'organe de réglage, capsule qui peut être actionnée par de l'air de commande se trouvant sous une pression de fonctionnement déterminée.

7°) Pompe à injection de carburant à distributeur selon la revendication 6, caractérisée en ce que l'on utilise une dépression comme pression de fonctionnement.

8°) Pompe à injection de carburant à distributeur selon les revendications 6 ou 7, caractérisée en ce qu'une électrovanne (54) est disposée dans la canalisation (53) de l'air de commande.

9°) Pompe à injection de carburant à distributeur selon l'une des revendications 5 ou 8, caractérisée en ce que pour la commande du courant d'excitation de l'aimant (41) ou de l'électrovanne (54) de l'organe de réglage (41, 49), on utilise un circuit, dans lequel il existe au moins deux interrupteurs (44, 45) montés en parallèle et actionnés par des grandeurs caractéristiques de fonctionnement (47, 48).

10°) Pompe à injection de carburant à distributeur, selon la revendication 9, caractérisée en ce que l'un des interrupteurs (45) est fermé en fonction de la température de l'eau de refroidissement du moteur quand le moteur est froid et est ouvert quand le moteur est chaud.

11°) Pompe à injection de carburant à distributeur, selon la revendication 9, caractérisée en ce qu'un interrupteur (44) peut être fermé lorsqu'on met en route une unité additionnelle (installation de climatisation).
